# FASCICULE DE BREVET EUROPEEN

(11) **EP 0 766 338 B1**
(45) Date de publication et mention de la délivrance du brevet: **03.03.2004**
(21) Numéro de dépôt: 96402002.8
(22) Date de dépôt: 20.09.1996
(51) Int. Cl.: H01Q 1/12

(54) **Multicontact pour vitrage antenne**
Multikontakt für Scheibenantenne
Multicontact for window antenna

(30) Priorité: 28.09.1995 DE 19536131
(43) Date de publication de la demande: 02.04.1997
(73) Titulaire: SAINT-GOBAIN GLASS FRANCE, 92400 Courbevoie (FR)
(72) Inventeur: Sauer, Gerd, 52224 Stolberg (DE)
(74) Mandataire: Muller, René

(56) Documents cités:
- EP-A- 0 392 969
- EP-A- 0 612 119
- DE-A- 4 406 240

## Description

La présente invention concerne un élément de connexion d'antenne de réception en diversité sur vitrage de véhicules, dans lequel un élément de connexion pourvu de fiches de connexion à son extrémité libre est relié à sa section de base aux plages de connexion des conducteurs d'antenne imprimés sur la surface de verre.

Les vitrages antenne de réception en diversité sont des vitrages antenne comprenant plusieurs conducteurs d'antenne indépendants les uns des autres. Les conducteurs d'antenne individuels sont pourvus chacun d'une plage de connexion propre et sont reliés chacun à un câble propre d'amenée au processeur diversité. Ils sont utilisés à grande échelle afin d'améliorer la réception radiophonique dans la bande FM dans les véhicules. A cause du niveau de parasites plus élevé dans la région du pare-brise, ils sont utilisés de préférence en tant que lunette arrière. En règle générale, dans ce cas, les conducteurs du système de chauffage sont également repris dans le système d'antenne. Les antennes de réception en diversité sont déjà fabriquées avec jusqu'à dix éléments d'antenne différents. Si l'on y inclut les connexions des lignes de blindage associées, cela signifie que dans ce cas, jusqu'à vingt joints soudés doivent être réalisés.

Les vitrages antenne de réception en diversité sont décrits dans une pluralité de documents imprimés, par exemple dans les documents DE 3 820 229 C1, DE 3 911 178 A1 et DE 4 034 548 A1, ainsi que EP-B1-0 065 263 , EP-B1-0 269 723 , EP-A1-0 559 196 et EP-A2-0 591 957. Dans la plupart des cas, les plages de connexion de chaque élément d'antenne sont disposées à différents endroits sur le vitrage, de sorte que plusieurs éléments de connexion doivent être soudés à divers endroits. Afin d'éviter les inconvénients qui en résultent, en particulier lors de la connexion du vitrage antenne au processeur diversité, il est connu par le document DE 3 911 178 A1 de rassembler les lignes d'acheminement des signaux d'antenne sur le vitrage, et d'acheminer tous les signaux d'antenne et le cas échéant, les tensions d'alimentation via un seul faisceau de câbles. Dès lors, les points de connexion des différents éléments d'antenne sont disposés les uns près des autres dans l'espace. Pour réaliser la mise en contact sur le vitrage, des éléments de connexion composés de lignes plates sont dès lors pourvus de fiches de connexion multiples, connues dans la technique des ordinateurs. Les conducteurs de cet élément de connexion reliés à la fiche de connexion multiple sont reliés habituellement un à un à la main au point de connexion, qui leur est chacun associé, des lignes haute fréquence et des lignes de mise à la masse de blindage.

L'invention a pour but d'améliorer et de simplifier le procédé de fabrication des vitrages antenne de réception en diversité comprenant un élément de connexion à fiches de connexion multiples, de telle sorte que la main-d'oeuvre nécessaire pour réaliser la mise en contact des différents éléments d'antenne soit sensiblement diminuée.

Ce but est atteint conformément à l'invention par le fait que, sur le vitrage, les plages de connexion de plusieurs conducteurs d'antenne ainsi que d'éventuelles lignes de blindage ou de mise à la masse sont rassemblées localement les unes à côté des autres en un endroit situé dans la zone marginale du vitrage, qu'on utilise un élément de connexion pourvu d'une fiche de connexion multiple, qui présente à son extrémité de base un support plat comprenant des plages de jonction, qui sont disposées selon une disposition locale correspondant à la disposition locale des plages de connexion sur le vitrage, et que la jonction des plages de jonction avec les plages de connexion est réalisée en même temps grâce à une opération de brasage ou de collage par colle conductrice lors du positionnement de l'élément de connexion sur le vitrage.

Le vitrage conforme à l'invention peut être mis en oeuvre en principe avec différentes constructions de conducteurs, par exemple avec des faisceaux de câbles composés de câbles coaxiaux parallèles, qui sont maintenus regroupés par une gaine isolante commune. Alors que la fiche de connexion multiple est disposée à une extrémité d'un tel faisceau de câbles, à l'autre extrémité se trouve le support plat comprenant les points de jonction, qui pour leur part sont reliés aux conducteurs individuels du faisceau de câbles. De manière particulièrement avantageuse, dans un développement de l'invention, on utilise cependant en lieu et place de ces faisceaux de câbles, des feuilles conductrices planes et souples, dans lesquelles les conducteurs sont noyés dans les feuilles, et dans lesquelles les points de jonction sont faits d'une mince couche métallique ou d'une composition conductrice imprimée et sont disposés sur la feuille support. Dans le cas des feuilles conductrices planes, les lignes d'acheminement des signaux sont également faites de bandes de feuille métallique ou de masses imprimées conductrices, qui sont appliquées sur une feuille support. Des lignes de blindage peuvent être disposées à côté de ces lignes d'acheminement des signaux. De même, il est possible de prévoir, en plus des lignes de blindage disposées dans le même plan ou au lieu de ces lignes de blindage, des feuilles de blindage qui s'étendent de préférence sur toute la largeur du conducteur en bande plane dans un autre plan au-dessus et/ou en dessous des plans des conducteurs d'acheminement des signaux, afin d'améliorer l'effet de blindage.

La jonction de l'élément de connexion avec les plages de connexion sur le vitrage peut être réalisée également de manière différente, par exemple à l'aide d'une colle conductrice de l'électricité. Si on utilise à cette fin des colles de contact ou activées à chaud, les colles sont de manière appropriée déjà appliquées lors de la fabrication de l'élément de connexion sur le point de jonction de la feuille support. Après le positionnement du support plat sur le vitrage, la jonction collée ne doit encore alors être formée que par pression et/ou chaleur.

De manière avantageuse, la jonction entre les plages de connexion sur le vitrage et les points de jonction sur la feuille support est réalisée au moyen du procédé de brasage éprouvé avec une brasure tendre. Dans ce cas, lors de la fabrication de l'élément de connexion, les points de jonction sont étamés de manière appropriée et de préférence, ils sont déjà pourvus d'un flux, de sorte que l'opération de brasage même peut être mise en oeuvre sans apport supplémentaire de matière de brasure et/ou de flux, simplement sous l'effet de la chaleur et de la pression.

Dans un développement approprié de l'invention, l'élément de connexion est en plus collé au vitrage sur une section prédéfinie, de manière à soulager les points de jonction électriques des efforts de traction dommageables, par exemple lors du raccordement par enfichage après le montage des vitrages antenne dans la carrosserie. Ces jonctions collées peuvent être réalisées particulièrement facilement et efficacement avec lesdites feuilles conductrices planes puisque ces dernières présentent une surface collée relativement grande. Si l'élément de connexion, par exemple au voisinage des points de jonction sur la section du support présentant les points de jonction, est préalablement recouvert d'une mince couche de colle activable à chaud, les jonctions électriques avec les plages de connexion des conducteurs d'antenne et la jonction collée soulageant la traction peuvent être réalisées de manière simple en une seule et même opération.

Le vitrage conforme à l'invention sera décrit ci-après plus en détail avec référence aux dessins annexés.

Dans les dessins :
- la figure 1 est une vue fragmentaire marginale d'un vitrage antenne de réception en diversité dans la région des conducteurs d'antenne rassemblés avec les plages de connexion pour l'élément de connexion,
- la figure 2 montre un élément de connexion à feuille plane à associer à la configuration d'antenne représentée à la figure 1,
- la figure 3 est une vue partielle marginale d'un autre vitrage antenne de réception en diversité, également dans la région des conducteurs d'antenne rassemblés avec les plages de connexion,
- la figure 4 montre un élément de connexion à feuille plane à associer à la configuration d'antenne représentée à la figure 3.

Les exemples de réalisation représentés montrent des lunettes arrière chauffantes pour des véhicules automobiles, dans lesquelles à chaque fois deux systèmes de chauffage séparés sont incorporés comme éléments d'antenne dans la construction d'antenne. En outre, les deux exemples de réalisation présentent en plus à chaque fois deux autres éléments d'antenne, qui sont disposés en dehors des systèmes de chauffage. De ces éléments d'antenne supplémentaires, on ne peut voir, dans les vues fragmentaires marginales représentées, que les sections d'extrémité des conducteurs d'antenne et les lignes d'amenée aux conducteurs d'antenne proprement dits ainsi que les plages de connexion. Dans le cas des conducteurs chauffants, des conducteurs collecteurs, qui fournissent aux conducteurs chauffants le courant de chauffage, et des conducteurs des structures d'antenne supplémentaires, il s'agit à chaque fois de conducteurs imprimés et cuits, comme ils sont fabriqués et utilisés de manière habituelle.

Dans la forme de réalisation représentée sur la figure 1, sur le vitrage 1, les conducteurs chauffants 2 formant le système inférieur de chauffage sont reliés au conducteur collecteur 3, tandis que les conducteurs chauffants 4, qui forment le système supérieur de chauffage, sont reliés au conducteur collecteur 5. La configuration de conducteurs composée des conducteurs 2 et 3 forme un élément d'antenne, dont les signaux d'antenne sont pris sur le conducteur collecteur 3 au niveau de la plage de connexion 6. Les conducteurs 4 et 5 forment le deuxième élément d'antenne. Les signaux reçus par cet élément d'antenne sont pris sur le conducteur collecteur 5 au niveau de la plage de connexion 8. Au-dessus du système supérieur de chauffage sont disposés deux autres conducteurs d'antenne, qui ne sont pas représentés en tant que tels. La ligne d'alimentation 10 d'un de ces conducteurs d'antenne s'étend jusqu'à la plage de connexion 11, et la ligne d'alimentation 12 de l'autre de ces conducteurs d'antenne s'étend jusqu'à la plage de connexion 13. Les deux lignes d'alimentation 10 et 12 sont entourées par des lignes de blindage 16, 17 et 18 qui leurs sont parallèles et sont reliées à la surface conductrice 20 imprimée entre les conducteurs collecteurs 3 et 5, qui forme deux plages de connexion 21 et 22.

Les lignes d'alimentation 10, 12, les lignes de blindage 16, 17, 18, les conducteurs collecteurs 3, 5 et les surfaces conductrices 11, 13, 20 formant les plages de connexion, sont disposés sur la face tournée vers l'intérieur de l'habitacle dans la région marginale latérale du vitrage, précisément dans la région recouverte par la garniture formant cadre 24, de sorte que ces conducteurs ne sont pas visibles de l'extérieur du véhicule. La garniture formant cadre 24 est faite d'une couche d'émail cuite opaque, qui protège en outre des rayons UV la masse de colle qui fixe le vitrage à la carrosserie. Les conducteurs sont tous faits d'une encre à cuire contenant de l'argent métallique, apte au brasage. Les plages de connexion 6, 8, 11, 13, 21 et 22 peuvent être recouvertes d'une couche d'étain supplémentaire combinée à un flux, afin de faciliter le processus de brasage lors du brasage de l'élément de connexion.

Un élément de connexion 25, approprié pour cette disposition des plages de connexion, est représenté sur la figure 2. Il comprend une feuille support souple 26 faite d'un polymère résistant à la rupture et thermostable, par exemple un polyimide, avec une section de base 27, des conducteurs 28, 30, 32, 34, 36, 38 imprimés sur la feuille support 26 ou noyés dans celle-ci, des plages de jonction 29, 31, 33, 35, 37, 39 reliées à ces conducteurs et des fiches de connexion multiples 40, 41 pour la connexion aux câbles placés dans la carrosserie, qui s'étendent jusqu'au processeur diversité. Sur la feuille support, les plages de jonction 29, 31, 33, 35, 37, 39, sont disposées de telle sorte qu'elles viennent recouvrir les plages de connexion correspondantes 6, 21, 13, 11, 22, 8. Les plages de jonction 29, 31, 33, 35, 37, 39 sont étamées superficiellement et sont pourvues d'un flux approprié. A côté des plages de jonction, la feuille support est couverte d'une mince couche de colle fusible dans la région superficielle 43. L'élément de connexion 26 est positionné de manière appropriée sur la région marginale du vitrage et est collé sur la surface de verre sous l'effet de la chaleur et de la pression. En même temps, les points de jonctions électriques sont dans ce cas soudés ensemble, l'opération de brasage étant accélérée par le flux présent sur la couche d'étain.

La forme de réalisation représentée aux figures 3 et 4 se distingue de la forme de réalisation décrite jusqu'ici, en ce qu'un élément d'antenne est disposé au-dessus du système supérieur de chauffage, tandis qu'un autre élément d'antenne supplémentaire est disposé en dessous du système inférieur de chauffage. La ligne 45 part de l'élément d'antenne supérieur et conduit à la plage de connexion 46, et l'élément d'antenne inférieur conduit via la ligne 47 à la plage de connexion 48. Les deux lignes 45 et 47 sont chacune protégées par des lignes de blindage 49, 50 disposées de chaque côté et qui, pour leur part, débouchent dans la plage de connexion 52. Les signaux d'antenne reçus par l'élément d'antenne composé des conducteurs 2, 3 sont extraits de la ligne collectrice 3 au niveau de la plage de connexion 6, et les signaux reçus par les conducteurs 4, 5 sont extraits du conducteur collecteur 5 au niveau de la plage de connexion 8.

L'élément de connexion est en principe construit comme l'élément de connexion 25 décrit plus haut et comprend une feuille support souple 55 pourvue d'une section de base 56 et de fiches de connexion multiples 57 et 58. Les quatre lignes d'acheminement des signaux 60, 62, 64 et 66 débouchent dans les plages de jonction 61, 63, 65 et 67. Les lignes d'acheminement des signaux sont entourées des deux côtés par des conducteurs de blindage 70 qui débouchent tous dans la plage de jonction commune 72, qui est jointe à la plage de connexion 52 sur le vitrage. Egalement dans ce cas, sur la partie de base 56 de la feuille support à côté des plages de jonction est appliquée une couche adhésive fusible 43, de telle sorte que la jonction collée, également dans ce cas, assure le soulagement de la traction aux endroits soudés. La jonction est réalisée de la même manière que dans l'exemple de réalisation décrit plus haut.

## Revendications

1. Elément de connexion d'antenne de réception en diversité sur vitrage de véhicules lequel élément de connexion (25,54) est pouvu de fiches de connexion multiples (40,41;57,58) à son extrémité libre et est joint au niveau de sa section de base (27; 56) à des plages de connexion (6, 8, 11, 13, 21, 22 ; 6, 8, 46, 48, 52) de conducteurs d'antenne imprimés sur la surface de verre, ***caractérisé en ce que*** les plages de connexion de plusieurs éléments d'antenne ainsi que d'éventuelles lignes de blindage ou de mise à la masse (16, 17, 18 ; 49, 50) sont rassemblées localement les unes à côté des autres en un endroit situé dans la zone marginale du vitrage, ***en ce que*** l'élément de connexion (25, 54) pourvu des fiches de connexion multiples (40, 41 ; 57, 58) présente à sa section de base un support plat comprenant des plages de jonction (29, 31, 33, 35, 37, 39 61, 63, 65, 67, 72), qui sont disposées selon un agencement local correspondant à la disposition locale des plages de connexion sur le vitrage, de sorte que la jonction des plages de jonction avec les plages de connexion est réalisée en même temps en une opération de brasage ou de collage par colle conductrice lors du positionnement de l'élément de connexion sur le vitrage.

2. Elément de connexion suivant la revendication 1, *caractérisé en ce qu*'à titre d'élément de connexion (25, 54), on utilise des conducteurs (28,30,32,34,36,38) avec une feuille support souple (26) faite d'un polymère résistant à la déchirure et où les conducteurs sont noyés dans la feuille support ou imprimés sur la feuille support.

3. Elément de connexion suivant la revendication 2, *caractérisé en ce qu*'à titre d'élément de connexion (25, 54), on utilise des conducteurs (28,30,32,34,36,38) avec une feuille support souple (26) faite d'un polymère thermostable, comme un polyimide.

4. Elément de connexion suivant la revendication 2 ou 3, *caractérisé en ce qu*'on utilise des feuilles conductrices planes qui comprennent, en plus des lignes d'acheminement des signaux, également des lignes de blindage plates, disposées dans le plan des lignes d'acheminement de signaux et/ou dans des plans situés au-dessus et/ou en dessous du plan des lignes d'acheminement des signaux.

5. Elément de connexion suivant l'une quelconque des revendications 1 à 4, ***caractérisé en ce que*** la feuille support plane de l'élément de connexion (25, 54) est collée au vitrage dans la région située à proximité des plages de jonction pour te soulagement de la traction des points de jonction.

6. Elément de connexion suivant la revendication 5, ***caractérisé en ce que*** le collage servant au soulagement de la traction est réalisé à l'aide d'une colle fusible en même temps que le soudage des points de jonction électrique.

7. Vitrage d'antenne équipé d'au moins un élément de connexion selon l'une quelconque des revendications précédentes.

## Claims

1. Connection element for a diversity reception antenna on vehicle glazing, said connection element (25, 54) being provided with multiple connection plugs (40, 41; 57, 58) at its free end and being joined at its base section (27; 56) to connection areas (6, 8, 11, 13, 21, 22; 6, 8, 46, 48, 52) for antenna conductors printed on the glass surface, **characterised in that** the connection areas of several antenna elements as well as any shielding or earthing lines (16, 17, 18; 49, 50) are connected together locally alongside one another at a point situated in the marginal area of the glazing pane, **in that** the connection element (25, 54) provided with multiple connection plugs (40, 41; 57, 58) has at its base section a flat support comprising junction areas (29, 31, 33, 35, 37, 39; 61, 63., 65, 67, 72) which are disposed in a local arrangement corresponding to the local arrangement of the connection areas on the glazing pane, so that the joining of the junction areas with the connection areas is effected at the same time in an operation of brazing or adhesive bonding with a conductive adhesive when the connection element is positioned on the glazing pane.

2. Connection element according to Claim 1, **characterised in that**, as a connection element (25, 54), use is made of conductors (28, 30, 32, 34, 36, 38) with a flexible support sheet (26) made from a polymer resistant to tearing and where the conductors are embedded in the support sheet or printed on the support sheet.

3. Connection element according to Claim 2, **characterised in that**, as a connection element (25, 54), use is made of conductors (28, 30, 32, 34, 36, 38) with a flexible support sheet (26) made from a polymer which is stable under heat, such as a polyimide.

4. Connection element according to Claim 2 or 3, **characterised in that** use is made of flat conductive sheets which comprise, in addition to the signal-conveying lines, also flat shielding lines disposed in the plane of the signal-conveying lines and/or in planes situated above and/or below the plane of the signal-conveying lines.

5. Connection element according to any one of Claims 1 to 4, **characterised in that** the flat support sheet of the connection element (25, 54) is bonded to the glazing in the region situated close to the junction areas for relieving the traction on the junction points.

6. Connection element according to Claim 5, **characterised in that** the bonding serving for the relief of the traction is effected by means of a fusible adhesive at the same time as the soldering of the electrical junction points.

7. Antenna glazing being provided with at least one connection element according to one of the preceding claims.

## Patentansprüche

1. Anschlusselement für eine Diversity-Antenne auf einer Fahrzeugscheibe, welches Anschlusselement (25, 54) an seinem freien Ende mit Mehrfach-Anschlusssteckern (40, 41; 57, 58) versehen und an seinem Fußabschnitt (27; 56) mit Anschlussflächen (6, 8, 11, 13, 21, 22; 6, 8, 46, 48, 52) von auf der Glasoberfläche aufgedruckten Antennenleitem verbunden ist, **dadurch gekennzeichnet, dass** die Anschlussflächen mehrerer Antennenleiter einschließlich eventueller Schirm- oder Masseleitungen (16, 17, 18; 49, 50) an einer Stelle im Randbereich der Scheibe örtlich benachbart zusammengeführt sind, und dadurch, dass das mit den Mehrfach-Anschlusssteckern (40, 41; 57, 58) versehene Anschlusselement (25; 54) an seinem Fußabschnitt einen flächigen Träger mit Verbindungsflächen (29, 31, 33, 35, 37, 39; 61, 63, 65, 67, 72) aufweist, die in einer der örtlichen Anordnung der Anschlussflächen auf der Glasscheibe entsprechenden örtlichen Anordnung derart angeordnet sind, dass die Verbindung der Verbindungsflächen mit den Anschlussflächen beim Auflegen des Verbindungselements (25, 54) auf die Scheibe (1) in einem Vorgang des Lötens oder des Klebens mit einem leitfähigen Kleber zugleich ist.

2. Anschlusselement nach Anspruch 1, **dadurch gekennzeichnet, dass** als Anschlusselemente (25, 54) Leiter (2, 8, 30, 32, 34, 36, 38) mit einer flexiblen Trägerfolie (26) aus einem reißfesten Polymer verwendet werden, wobei die Leiter in der Trägerfolie eingebettet oder auf der Trägerfolie aufgedruckt sind.

3. Anschlusselement nach Anspruch 2, **dadurch gekennzeichnet, dass** als Anschlusselemente (25, 54) Leiter (2, 8, 30, 32, 34, 36, 38) mit einer flexiblen Trägerfolie (26) aus einem hitzefesten Polymer wie einem Polyimid verwendet werden.

4. Anschlusselement nach Anspruch 2 oder 3, **dadurch gekennzeichnet, dass** Flachfolienleiter verwendet werden, die zusätzlich zu den Signalleitungen in der Ebene der Signalleitungen und/oder in Ebenen oberhalb und/oder unterhalb der Ebene der Signalleitungen angeordnete, gegebenenfalls flächige Schirmleitungen aufweisen.

5. Anschlusselement nach einem der Ansprüche 1 bis 4, **dadurch gekennzeichnet, dass** die flächige Trägerfolie des Anschlusselements (25; 54) im Bereich neben den Verbindungsflächen zur Zugentlastung der Verbindungsstellen mit der Glasscheibe verklebt ist.

6. Anschlusselement nach Anspruch 5, **dadurch gekennzeichnet, dass** der für die Zugentlastung dienende Kleber ein bei der für die Herstellung der Lötverbindung der elektrischen Verbindungsstellen erreichten Temperatur schmelzbarer Kleber ist.

7. Antennenscheibe (1) mit wenigstens einem Anschlusselement (25; 54) nach einem der vorstehenden Ansprüche.
